# DEMANDE DE BREVET EUROPEEN

(11) **EP 0 107 563 A1**
(43) Date de publication de la demande: **02.05.1984**
(21) Numéro de dépôt: 83401961.4
(22) Date de dépôt: 07.10.1983
(51) Int. Cl.: B22D 11/128

(54) **Installation de coulée continue de l'acier**

(30) Priorité: 08.10.1982 FR 8216856
(71) Demandeur: CLECIM, F-92400 Courbevoie (FR)
(72) Inventeur: Barbe, Jacques, F-42000 Saint-Etienne (FR)
(74) Mandataire: Phélip, Bruno

(57) **Abrégé**

Installation de coulée continue de l'acier, plus spécialement destinée à la coulée continue de produits à section carrée ou rectangulaire, tels que des brames, des blooms ou des billettes.

Elle est munie, à la sortie de la lingotière (1 de grilles (5) de support du produit, lesdites grilles étant composées chacune d'éléments prismatiques droits (10) fixés sur une tole épaisse (9), ou analogue, percée d'orifices (14) destinés au passage des pulvérisateurs d'eau (7). Lesdits éléments prismatiques sont assemblés de manière à laisser libre, pour chaque alévole (11) au moins deux passages (12, 13) pour l'évacuation de l'eau de refroidissement, lesdits passages faisant communiquer ladite alvéole avec au moins deux alvéoles adjacentes.

## Description

La présente invention concerne une installation de coulée continue de l'acier, plus spécialement destinée à la coulée de produits à section carrée ou rectangulaire, tels que des brames, des blooms ou des billettes.

On connaît des installations de ce type dans lesquelles le produit coulé est soutenu immédiatement à sa sortie de la lingotière, par des grilles dont les alvéoles laissent un passage pour les buses de projection d'eau de refroidissement. Le brevet français 2.105.249 par exemple décrit une telle installation.

Le but de l'invention est d'améliorer les performances de ce genre de dispositif afin de pouvoir augmenter la fiabilité de l'installation ainsi que la vitesse de coulée. L'installation selon l'invention permet en particulier d'obtenir, par rapport aux dispositifs connus, une meilleure tenue mécanique des grilles, relativement en particulier aux dilatations, ainsi qu'une meilleure distribution de l'eau de refroidissement et un meilleur écoulement de celle-ci après pulvérisation. Elle est caractérisée en ce qu'elle est munie de grilles de support du produit coulé composées chacune d'éléments prismatiques droits fixés sur un support métallique à grande inertie, ledit support étant percé d'orifices destinés au passage des pulvérisateurs d'eau, et lesdits éléments prismatiques étant assemblés de manière à laisser libre, pour chaque alvéole, au moins deux passages pour l'évacuation de l'eau de refroidissement entre ladite alvéole et au moins deux alvéoles adjacentes.

Avantageusement, lesdites alvéoles sont composées de carrés ou de rectangles debout sur une de leurs pointes. Avantageusement dans ce cas, la lingotière a son bord inférieur dentelé de manière à pouvoir s'encastrer dans la dentelure constituée par la partie supérieure dudit dispositif à grilles.

L'invention sera mieux comprise à l'aide de la description suivante d'un exemple préférentiel de réalisation, en référence aux dessins annexés dans lesquels :
la figure 1 est une vue en coupe latérale schématique de la portion de l'installation de coulée continue comportant les éléments de l'invention.
la figure 2 est une vue en plan partielle d'un élément de grille de support équipant l'installation de la figure 1.

On reconnaît sur la figure 1 la partie inférieure de la lingotière 1 refroidie en 2 par circulation d'eau. Conformément à un aspect optionnel mais avantageux de l'invention, le bord inférieur 3 de la lingotière est dentelé comme représenté sur le dessin.

De manière classique, le produit coulé 4 est soutenu à sa sortie de la lingotière par une grille d'usure 5 dont la conformation particulière est l'objet principal de l'invention, puis, après une distance d'un à deux mètres, par des rouleaux classiques 6. De manière très classique également, la brame coulée est refroidie par projection de jets d'eau issus de pulvérisateurs classiques 7 alimentés par des rampes d'amenée d'eau 8.

On se reportera maintenant également à la figure 2 pour la description de la grille d'usure de l'invention. La grille d'usure 5 est constituée d'éléments métalliques 10 en forme de rectangle d'une épaisseur de l'ordre de 5 cm, ces éléments prismatiques 10 droits étant en fonte ou en acier et étant vissés sur une tôle de support 9 d'épaisseur voisine, également en fonte ou en acier, éventuellement refroidie par circulation d'eau bien que ce ne soit pas le cas sur le dessin, et étant fixée sur le châssis de l'installation par des moyens non représentés. Les éléments prismatiques 10 sont assemblés trois par trois comme représenté sur la figure 2 de façon à créer ainsi des alvéoles 11 de section rectangulaire, debout sur leur pointe, et laissant sur leur côté inférieur deux passages 12 et 13, permettant à l'eau de refroidissement de s'écouler vers le bas comme représenté par les flèches sur le dessin. Evidemment, la tôle de support 9 est percée d'orifices 14, un par alvéole 11, et laissant la place pour les buses de projection 7.

Par ailleurs, la grille de l'invention est conformée de façon à ce que sa partie supérieure puisse s'encastrer dans la dentelure 3 du bas de la lingotière 1. La grille 5 est disposée de manière à laisser avec la dentelure 3 un espace 15 dans lequel passent des projecteurs d'eau 16 de forme rectangulaire et très allongée.

On remarquera qu'avec la disposition de l'invention, on obtient une grille de soutien permettant une excellente répartition des dilatations et le long de laquelle l'eau projetée par les pulvérisateurs sur la surface du produit coulé 4 peut s'écouler sans perturber les pulvérisateurs voisins pour être finalement rejetée à l'extérieur de la ligne.

## Revendications

1. Installation destinée à la coulée continue de produits à section carrée ou rectangulaire, ladite installation étant munie, à la sortie de la lingotière (1) de grilles (15) de support du produit,
caractérisée en ce que lesdites grilles sont composées chacune d'éléments prismatiques droits (10) fixés sur un support métallique à grande inertie (9), ledit support métallique étant percé d'orifices (14) destinés au passage des pulvérisateurs d'eau (7) et lesdits éléments prismatiques étant assemblés de manière à laisser libre, pour chaque alvéole (11) au moins deux passages (12, 13) pour l'évacuation de l'eau de refroidissement, lesdits passages faisant communiquer ladite alvéole avec au moins deux alvéoles adjacentes.

2. Installation de coulée continue selon la revendication 1, du type selon lequel les alvéoles de la grille sont composées de rectangles debout sur une de leurs pointes,
caractérisée en ce que le bord inférieur (3) de la lingotière associée est dentelé de manière à pouvoir s'encastrer dans la dentelure constituée par la partie supérieure dudit dispositif de support à grilles.

3. Installation de coulée continue selon la revendication 2, caractérisée en ce que l'intervalle (15) laissé entre la dentelure inférieure (3) de la lingotière et la dentelure supérieure de chaque grille est équipée de pulvérisateurs (16) de forme allongée.
